# EUROPÄISCHE PATENTSCHRIFT

(11) **EP 2 529 104 B1**
(45) Veröffentlichungstag und Bekanntmachung des Hinweises auf die Patenterteilung: **06.08.2014**
(21) Anmeldenummer: 10800951.5
(22) Anmeldetag: 29.12.2010
(51) Int. Cl.: F02M 63/02, F02M 55/02, F02M 59/02

(54) **KRAFTSTOFFEINSPRITZSYSTEM MIT INTEGRIERTEM HOCHDRUCKSPEICHER**
FUEL INJECTION SYSTEM WITH INTEGRATED HIGH-PRESSURE ACCUMULATOR
SYSTÈME D'INJECTION DE CARBURANT À ACCUMULATEUR HAUTE PRESSION INTÉGRÉ

(30) Priorität: 27.01.2010 DE 102010001252
(43) Veröffentlichungstag der Anmeldung: 05.12.2012
(73) Patentinhaber: Robert Bosch GmbH, 70442 Stuttgart (DE)
(72) Erfinder: BOECKING, Friedrich, 70499 Stuttgart (DE); SATO, Sakae, 70435 Stuttgart (DE); BESANCON, Sylvain, 70839 Gerlingen (DE)
(86) Internationale Anmeldenummer: PCT/EP2010/070871
(87) Internationale Veröffentlichungsnummer: WO 2011/091937

(56) Entgegenhaltungen:
- EP-A1- 0 881 380
- EP-A2- 1 101 931
- WO-A1-2005/040609

## Beschreibung

### Technisches Gebiet

Die Erfindung betrifft ein Kraftstoffeinspritzsystem einer Brennkraftmaschine mit einer Hochdruckpumpe und einem Hochdruckspeicher gemäß dem Oberbegriff des Anspruchs 1.

### Stand der Technik

Ein derartiges Kraftstoffeinspritzsystem ist aus der EP 1 101 931 A2 bekannt. Dieses Kraftstoffeinspritzsystem weist eine Hochdruckpumpe und einen Hochdruckspeicher auf, wobei ein Hochdruckauslass der Hochdruckpumpe mit dem Hochdruckspeicher verschaltet ist, der zumindest einen Speicherauslass zur Verbindung mit einem Kraftstoffinjektor aufweist. Der Hochdruckspeicher ist direkt an die Hochdruckpumpe adaptiert. Die Hochdruckpumpe weist ein Pumpengehäuse mit einem Zylinderkopf auf, in dem in einer Zylinderbohrung ein Pumpenkolben geführt ist. Ein Hochdruckauslass der Zylinderbohrung mündet in eine Zylinderkopfwand des Zylinderkopfs. Der Hochdruckspeicher ist als mit dem Hochdruckauslass zusammenwirkendes Verteilungselement ausgebildet. Das Verteilungselement weist eine mit dem Hochdruckauslass oder Zylinderkopf zusammenwirkende Ausrichtungseinrichtung auf, so dass der zumindest eine Speicherauslass in einer genau definierten Stellung bezogen auf die Hochdruckpumpe ausgerichtet ist. Die Hochdruckpumpe weist mehrere Pumpenelemente mit jeweils eigenen Zylinderköpfen auf und der Hochdruckspelcher ist mit den Zylinderköpfen verbunden. Die Zylinderköpfe sind von einem gemeinsamen Pumpengehäuseteil umgeben, an dem der Hochdruckspeicher befestigt ist. Der Hochdruckspeicher ist quaderförmig ausgebildet und überdeckt das Pumpengehäuseteil sowie die darin angeordneten Zylinderköpfe. Es ist sowohl eine Befestigung der Zylinderköpfe am Hochdruckspeicher sowie die Befestigung des Hochdruckspeichers am Pumpengehäuseteil erforderlich, so dass die Herstellung und die Montage der Hochdruckpumpe mit dem Hochdruckspeicher sehr aufwendig ist.

Ein ähnliches Kraftstoffeinspritzsystem ist in der EP 0 881 380 A1 offenbart. Dieses Kraftstoffeinspritzsystem weist eine Hochdruckpumpe mit zwei Pumpenelementen auf, die jeweils einen Zylinderkopf aufweisen. Die beiden Zylinderköpfe sind von einem gemeinsamen Pumpengehäuseteil umgeben und sind jeweils mit einem Hochdruckspeicher verbunden. Der zylinderrohrförmige Hochdruckspeicher ist entweder als separates Teil ausgebildet, das in nicht näher angegebener Weise befestigt ist, oder der Hochdruckspeicher ist einteilig an dem Pumpengehäuseteil ausgebildet. Auch bei diesem Kraftstoffeinspritzsystem ist entweder eine aufwendige Montage des Hochdruckspeichers erforderlich oder das Pumpengehäuseteil mit dem einteiligen Hochdruckspeicher ist sehr aufwendig herzustellen.

Durch die WO 2005/040609 A1 ist ebenfalls ein Kraftstoffeinspritzsystem bekannt, das eine Hochdruckpumpe und einen Hochdruckspeicher umfasst. Der Hochdruckspeicher ist als mit einem Hochdruckauslass der Hochdruckpumpe zusammenwirkendes Verteilungselement ausgebildet und weist mehrere Speicherauslässe auf. Die Hochdruckpumpe weist ein Pumpengehäuse mit einem Zylinderkopf auf, in dem in einer Zylinderbohrung ein Pumpenkolben geführt ist. Der Hochdruckspeicher ist in einem Pumpengehäuseteil aufgenommen, mit dem der Zylinderkopf verbunden ist. Die Verbindung zwischen dem Hochdruckauslass des Zylinderkopfs und dem Hochdruckspeicher verläuft durch das Pumpengehäuseteil, das somit eine ausreichende Hochdruckfestigkeit aufweisen muss. Auch dieses Kraftstoffeinspritzsystem ist somit aufwendig in der Herstellung und erfordert hohe Materialkosten, da Zylinderkopf, Pumpengehäuseteil und Hochdruckspeicher aus hochdruckfestem Material hergestellt werden müssen.

Der Erfindung liegt die Aufgabe zu Grunde ein Kraftstoffeinspritzsystem bereitzustellen, das kompakt aufgebaut, kostengünstig herstellbar und einfach zu montieren ist.

### Offenbarung der Erfindung

Diese Aufgabe wird dadurch gelöst, dass das Verteilungselement zylinderrohrförmig oder topfförmig ausgebildet ist und an einem an der Zylinderkopfwand des Zylinderkopfs angeordneten Stutzen befestigt ist. Das Verteilungselement mit einer topfförmigen Ausgestaltung ist besonders geeignet, da es problemlos hergestellt werden kann und der topfförmige Innenraum eine genügend große Speicherkapazität für den Hochdruckspeicher bietet. In alternativer Ausgestaltung kann das Verteilungselement auch zylinderrohrförmig ausgebildet sein, wobei dann der zumindest eine Speicherausgang seitlich an dem zylinderrohrförmigen Verteilungselement angebracht sein kann.

In Weiterbildung der Erfindung weist das Verteilungselement einen, zwei, drei oder vier Speicherauslässe auf. Dabei sind die Speicherauslässe bevorzugt unter einem von 0° abweichenden Winkel zu dessen Zylinderlängsachse angeordnet. Diese Anordnung ermöglicht erst die Adaption von mehr als einem Speicherauslass an dem Verteilungselement, macht aber andererseits die genaue Ausrich tung des Verteilungselementes notwendig, um die zumindest eine Verbindungsleitung zu dem Kraftstoffinjektor ohne Anpassungsarbeiten anschließen zu können.

In Weiterbildung der Erfindung ist das Verteilungselement mittels eines Halteteils am Stutzen an der Zylinderkopfwand befestigt. Durch die Verwendung eines Halteteils kann das Verteilungselement genau beispielsweise durch eine entsprechende Markierung (oder einer nachfolgend erläuterten Ausrichtungseinrichtung) zu dem Zylinderkopf ausgerichtet werden und dann mittels des Halteteils an dem Stutzen der Zylinderkopfwand befestigt werden.

In weiterer Ausgestaltung ist das Halteteil eine Spannschraube, die beispielsweise mit dem als Gewindestutzen ausgebildeten Stutzen an der Zylinderkopfwand verschraubt wird. Dabei weist die Spannschraube einen Halteflansch auf, der auf einem Ringflansch des Vertellungselements aufliegt. Alternativ kann die Spannschraube aber auch als doppelwirkende Schraube mit einem Rechts- und einem Linksgewinde ausgebildet sein und mit entsprechenden Gewinden an dem Zylinderkopf und dem Verteilungselement zusammenwirken.

In weiterer Ausgestaltung weist das Verteilungselement gegenüberliegend zu der Anschlussseite an dem Hochdruckauslass oder dem Zylinderkopf eine Anschlussöffnung für einen Verschlussdeckel oder einen Hochdruckspeicherdrucksensor auf. Diese Ausgestaltung ist insbesondere dann vorteilhaft anzuwenden, wenn das Verteilungselement zylinderrohrförmig ausgebildet ist.

Weitere vorteilhafte Ausgestaltungen der Erfindung sind der Zeichnungsbeschreibung zu entnehmen, in der in den Figuren dargestellte Ausführungsbeispiele der Erfindung näher beschrieben sind. Es zeigen:
- Figur 1: eine Schnittdarstellung eines topfförmig ausgebildeten Verteilungselements,
- Figur 2: eine Detailansicht einer Ausrichtungseinrichtung des Verteilungselements,
- Figur 3: eine Variante der Befestigung des Verteilungselements an dem Zylinderkopf,
- Figur 4: eine Schnittdarstellung eines zylinderrohrförmig ausgebildeten Verteilungselements,
- Figur 5: eine Querschnittdarstellung durch das zylinderrohrförmig ausgebildete Verteilungselement gemäß Figur 4.

### Ausführungsform der Erfindung

Ausweislich der Figur 1 weist die Hochdruckpumpe eines Kraftstoffeinspritzsystems einer Brennkraftmaschine ein Pumpengehäuse mit einem Zylinderkopf 1 auf, wobei ein teilweise dargestellter Pumpenkolben 2 in einer Zylinderbohrung des Zylinderkopfs 1 geführt ist und den Kraftstoff von einem Druckraum 3 über einen Hochdruckauslass 4, in den ein Druckhalteventil 5 eingeschaltet ist, in einen Hochdruckspeicher 23 fördert. Der Hochdruckauslass 4 mündet in eine Zylinderkopfwand 6 des Zylinderkopfs 1 der Hochdruckpumpe. An die Zylinderkopfwand 6 ist ein ringförmiger Gewindestutzen 7 angeformt, in den ein topfförmig ausgebildetes Verteilungselement 8, dessen Innenraum den Hochdruckspeicher 23 bildet, eingesetzt ist. Die Hochdruckpumpe kann in einen Zylinderkopf der Brennkraftmaschine eingebaut sein und weist dann keine eigene Antriebswelle auf sondern wird durch eine Welle der Brennkraftmaschine angetrieben, beispielsweise deren Nockenwelle. Alternativ kann die Hochdruckpumpe auch eine eigene Antriebswelle aufweisen, die durch die Brennkraftmaschine angetrieben wird.

Das topfförmige Verteilungselement 8 weist einen Ringflansch 9 auf an dem ein korrespondierender Halteflansch 10 einer Spannschraube 11 angreift. Die Spannschraube 11 ist mit dem Gewindestutzen 7 verschraubt und presst das Verteilungselement 8 an die Zylinderkopfwand 6 des Zylinderkopfs 1 der Hochdruckpumpe. Zur Gewährung einer dichten Verbindung weist das topfförmige Verteilungselement 8 auf der der Zylinderkopfwand 6 zugewandten Seite eine Dichtgeometrie 12 auf. Alternativ ist zwischen die korrespondierenden Bauteile eine Dichtung eingesetzt.

Auf der gegenüberliegenden Seite des Verteilungselements 8 sind in die Bodenwand beispielhaft zwei Speicherauslässe 13a, 13b angelassen, an denen Leitungen zur Verbindung mit Kraftstoffinjektoren anschraubbar sind. Die Anzahl der Speicherauslässe 13 (beispielweise zwei, drei oder vier) hängt von der Zylinderzahl der Brennkraftmaschine ab, da jeder Zylindereinheit ein Kraftstoffinjektor zugeordnet ist. Schließlich weist das Verteilungselement noch einen Anschluss 14 auf, an den ein Hochdruckspeicherdrucksensor 15 anschließbar ist. Mit dem Hochdruchspeicherdrucksensor wird der Kraftstoffdruck in dem Hochdruckspeicher 23 zur Steuerung der nachzufüllenden Kraftstoffmenge ermittelt.

Figur 2 zeigt das topfförmige Verteilungselement 8, das mit Ausrichtungseinrichtungen 16 in Form von drei auf den Umfang verteilter Nasen versehen ist. Diese Nasen greifen in entsprechende Ausnehmungen in den Gewindestutzen 7 (oder umgekehrt) ein und stellen eine genaue Ausrichtung des Verteilungselements 8 zu der Zylinderkopfwand 6 sicher. Die Anzahl der Nasen entspricht bevorzugt der Anzahl der Speicherauslässe 13, um eine genaue Zuordnung und Ausrichtung zu gewährleisten. Beispielhaft sind zwei Speicherauslässe 13 ebenso wie die Nasen gegenüberliegend (180°) angeordnet, während drei Speicherauslässe ebenso wie die Nasen um 120° und vier Speicherauslässe um 90° verdreht zueinander angeordnet sind.

In dem Ausführungsbeispiel gemäß Figur 3 ist der Gewindestutzen 7a direkt in den Zylinderkopf 1 integriert und die Spannschraube 11a ist als doppelwirkende Schraube mit einem Rechts- und einem Linksgewinde ausgestaltet. Dementsprechend weist auch das Verteilungselement 8a hier ein Außengewinde 17 auf, so dass beim Verschrauben der Spannschraube 11a das Verteilungselement 8a mit dem Gewindestutzen 7a verschraubt wird. Die weitere Ausgestaltung des Verteilungselements 8a ist analog zu der Figur 1.

Bei dem Ausführungsbeispiel nach Figur 4 ist das Verteilungselement 8b zylinderrohrförmig ausgebildet und mit einem Stutzen 18, der mit der Zylinderkopfwand 6 zusammenwirkt, mittels einer Spannschraube 11 b verschraubt. Der Stutzen 18 entspricht funktionell den Gewindestutzen 7, 7a. Die Spannschraube 11b stützt sich an einen Spannring 19, der in eine umlaufende Nut des Stutzens 18 eingesetzt ist, ab und ist gleichzeitig in ein Innengewinde des Verteilungselements 8b eingeschraubt. Eine nicht dargestellte Ausrichtungseinrichtung und eine Dichtgeometrie sind zwischen dem Stutzen 18 und dem Verteilungselement 8b vorgesehen.

Gegenüberliegend zu dem Stutzen 18 ist in eine Anschlussöffnung 20 des Verteilungselements 8b ein Verschlussdeckel 21 eingeschraubt. Alternativ kann hier auch der Hochdruckspeicher eingeschraubt werden. Der in die Anschlussöffnung 20 eingeschraubte Verschlussdeckel 21 weist eine Ausnehmung 22 auf, die bewirkt, dass durch den innerhalb der Ausnehmung 22 wirkenden Kraftstoffdruck ein Radialdruck auf die Schraubverbindung ausgeübt wird. Dadurch wird eine eventuelle Aufweitung des Verteilungselements 8b kompensiert und so die Wirksamkeit der Abdichtung erhöht.

Figur 5 zeigt in einer Querschnittdarstellung das Verteilungselement 8b mit beispielhaft zwei Speicherauslässen 13a, 13b und einen weiteren Anschluss 14 für den Raildrucksensor. Auch hier hängt die Anzahl der tatsächlichen Speicherauslässe 13 (beispielweise zwei, drei oder vier) von der Zylinderzahl der Brennkraftmaschine ab, da jeder Zylindereinheit ein Kraftstoffinjektor zugeordnet ist.

## Patentansprüche

1. Kraftstoffeinspritzsystem einer Brennkraftmaschine mit einer Hochdruckpumpe und einem Hochdruckspeicher (23), wobei ein Hochdruckauslass (4) der Hochdruckpumpe mit dem Hochdruckspeicher (23) verschaltet ist, der zumindest einen Speicherauslass (13a, 13b) zur Verbindung mit einem Kraftstoffinjektor aufweist, wobei der Hochdruckspeicher (23) direkt an die Hochdruckpumpe adaptiert ist, wobei die Hochdruckpumpe ein Pumpengehäuse mit einem Zylinderkopf (1) aufweist, in dem in einer Zylinderbohrung ein Pumpenkolben (2) geführt ist, wobei ein Hochdruckauslass (4) der Zylinderbohrung (2) in eine Zylinderkopfwand (6) des Zylinderkopfs (1) mündet, wobei der Hochdruckspeicher (23) als mit dem Hochdruckauslass (4) zusammenwirkendes Verteilungselement (8, 8a,8b) ausgebildet ist, und wobei das Verteilungselement (8,8a,8b) eine mit dem Hochdruckauslass (4) oder Zylinderkopf (1) zusammenwirkende Ausrichtungseinrichtung (16) aufweist, so dass der zumindest eine Speicherauslass (13a,13b) in einer genau definierten Stellung bezogen auf die Hochdruckpumpe ausgerichtet ist,
**dadurch gekennzeichnet, dass** das Verteilungselement (8, 8a, 8b) topfförmig oder zylinderrohrförmig ausgebildet ist und dass das Verteilungselement (8,8a,8b) an einem an der Zylinderkopfwand (6) angeordneten Stutzen (7,7a,18) befestigt ist.

2. Kraftstoffeinspritzsystem nach Anspruch 1,
**dadurch gekennzeichnet, dass** das Verteilungselement (8) zwei, drei oder vier Speicherauslässe (13) aufweist.

3. Kraftstoffeinspritzsystem nach Anspruch 1 oder 2,
**dadurch gekennzeichnet, dass** das Verteilungselement (8, 8a, 8b) mittels eines Halteteils (11,11a,11b) an dem Stutzen (7,7a,18) befestigt ist.

4. Kraftstoffeinspritzsystem nach Anspruch 3,
**dadurch gekennzeichnet, dass** das Halteteil eine Spannschraube (11, 11a, 11 b) ist.

5. Kraftstoffeinspritzsystem nach einem der Ansprüche 1 bis 4,
**dadurch gekennzeichnet, dass** das Verteilungselement (8b) gegenüberliegend zu der Anschlussseite an dem Hochdruckauslass (4) oder dem Zylinderkopf (1) eine Anschlussöffnung (20) für einen Verschlussdeckel (21) oder einen Hochdruckspeicherdrucksensor (15) aufweist.

## Claims

1. Fuel injection system of an internal combustion engine having a high-pressure pump and a high-pressure accumulator (23), wherein a high-pressure outlet (4) of the high-pressure pump is connected to the high-pressure accumulator (23), which comprises at least one accumulator outlet (13a, 13b) for connecting to a fuel injector, wherein the high-pressure accumulator (23) is directly adapted to the high-pressure pump, wherein the high-pressure pump comprises a pump housing having a cylinder head (1), in which a pump piston (2) is guided in a cylinder bore, wherein a high-pressure outlet (4) of the cylinder bore opens into a cylinder head wall (6) of the cylinder head (1) wherein the high-pressure accumulator (23) is embodied as a distribution element (8, 8a, 8b) interacting with the high-pressure outlet (4), and wherein the distribution element (8, 8a, 8b) comprises an alignment device (16) interacting with the high-pressure outlet (4) or the cylinder head (1), in such a way that the at least one accumulator outlet (13a, 13b) is aligned in a precisely defined position relative to the high-pressure pump,
**characterized in that** the distribution element (8, 8a, 8b) is of cupped or cylindrical tube-shaped design and **in that** the distribution element (8, 8a, 8b) is fastened to a connector (7, 7a, 18) arranged on the cylinder head wall (6).

2. Fuel injection system according to Claim 1, **characterized in that** the distribution element (8) comprises two, three or four accumulator outlets (13).

3. Fuel injection system according to Claim 1 or 2, **characterized in that** the distribution element (8, 8a, 8b) is fastened to the connector (7, 7a, 18) by means of a holder (11, 11a, 11b).

4. Fuel injection system according to Claim 3, **characterized in that** the holder is a clamping screw (11, 11a, 11b).

5. Fuel injection system according to one of Claims 1 to 4, **characterized in that** the distribution element (8b), opposite the connection side to the high-pressure outlet (4) or the cylinder head (1), comprises a connection aperture (20) for a closing cover (21) or a high-pressure accumulator pressure sensor (15).

## Revendications

1. Système d'injection de carburant d'un moteur à combustion interne comprenant une pompe haute pression et un accumulateur haute pression (23), une sortie haute pression (4) de la pompe haute pression étant connectée à l'accumulateur haute pression (23), lequel comprend au moins une sortie d'accumulateur (13a, 13b) pour la liaison à un injecteur de carburant, l'accumulateur haute pression (23) étant adapté directement à la pompe haute pression, la pompe haute pression comprenant un corps de pompe pourvu d'une tête de cylindre (1) dans laquelle est guidé un piston de pompe (2) dans un alésage de cylindre, une sortie haute pression (4) de l'alésage de cylindre débouchant dans une paroi de tête de cylindre (6) de la tête de cylindre (1), l'accumulateur haute pression (23) étant réalisé sous forme d'élément de distribution (8, 8a, 8b) coopérant avec la sortie haute pression (4), et l'élément de distribution (8, 8a, 8b) comprenant un dispositif d'alignement (16) coopérant avec la sortie haute pression (4) ou la tête de cylindre (1), de telle sorte que l'au moins une sortie d'accumulateur (13a, 13b) soit alignée dans une position définie précisément par rapport à la pompe haute pression,
**caractérisé en ce que** l'élément de distribution (8, 8a, 8b) est réalisé sous forme de pot ou sous forme cylindrique tubulaire, et **en ce que** l'élément de distribution (8, 8a, 8b) est fixé à un raccord (7, 7a, 18) disposé sur la paroi de tête de cylindre (6).

2. Système d'injection de carburant selon la revendication 1,
**caractérisé en ce que** l'élément de distribution (8) comprend deux, trois ou quatre sorties d'accumulateur (13).

3. Système d'injection de carburant selon la revendication 1 ou 2,
**caractérisé en ce que** l'élément de distribution (8, 8a, 8b) est fixé au raccord (7, 7a, 18) au moyen d'une pièce de retenue (11, 11a, 11b).

4. Système d'injection de carburant selon la revendication 3,
**caractérisé en ce que** la pièce de retenue est une vis de serrage (11, 11a, 11b).

5. Système d'injection de carburant selon l'une quelconque des revendications 1 à 4,
**caractérisé en ce que** l'élément de distribution (8b) comprend, à l'opposé du côté de raccordement sur la sortie haute pression (4) ou sur la tête de cylindre (1), une ouverture de raccordement (20) pour un couvercle de fermeture (21) ou un capteur de pression d'accumulateur haute pression (15).
